# EUROPÄISCHE PATENTSCHRIFT

(11) **EP 0 101 823 B1**
(45) Veröffentlichungstag und Bekanntmachung des Hinweises auf die Patenterteilung: **15.10.1986**
(21) Anmeldenummer: 83106289.8
(22) Anmeldetag: 28.06.1983
(51) Int. Cl.: D06F 43/04

(54) **Trockenreinigungsvorrichtung**
Dry-cleaning device
Dispositif pour nettoyage à sec

(30) Priorität: 28.06.1982 DE 3224043
(43) Veröffentlichungstag der Anmeldung: 07.03.1984
(73) Patentinhaber: Multimatic Maschinen GmbH. & Co., D-4520 Melle (DE)
(72) Erfinder: Kötter, Gustav, D-4520 Melle 1 (DE); Mutschlknaus, Peter, Dipl.-Ing. (FH), D-4520 Melle 3 (DE)
(74) Vertreter: Lorenz, Eduard

## Beschreibung

Die Erfindung betrifft eine Trockenreinigungsvorrichtung mit Wasch- und Trockentrommeln mit schwenkbaren Gehäusen nach dem Oberbegriff des Anspruchs 1.

Überwiegend werden heute Trockenreinigungsvorrichtungen verwendet, die nur eine Trommel aufweisen. Bei derartigen Eintrommelmaschirien findet in der Trommel zunächst der Waschvorgang statt und nach dessen Beendigung und Absaugen des Lösemittels der Trockenvorgang, bei dem das an der Ware anhaftende Lösungsmittel verdampft und durch dessen Kondensierung wiedergewonnen wird. Eintrommelmaschinen lassen sich sinnvoll nur bei der Verwendung von Lösungsmitteln wie Perchloräthylen und FKW 113 verwenden, weil diese Lösungsmittel bei einer niedrigen Verdunstungszahl nur eine geringe Verdampfungswärme aufweisen. Das Füllverhältnis bei derartigen Eintrommelmaschinen liegt zwischen 1:18 bis 1:20, was bedeutet, daß für jedes kg Ware ein Trommelvolumen von 18 bis 201 zur Verfügung steht.

Da die Leistung von Eintrommelmaschinen nur gering ist, weil während des Trocknungsvorgangs keine Reinigung erfolgen kann, ist es bekannt, Trockenreinigungsvorrichtungen zu verwenden, die über Waschtrommeln zusätzliche Trocknungstrommeln aufweisen. Bei derartigen Maschinen werden die Textilien in der Waschtrommel mit einem Füllverhältnis von 1:10 bis 1:12 im Lösemittel gewaschen bzw. gereinigt. Am Ende des Waschvorgangs wird die Ware durch Schleudern vorgetrocknet und in die Trockentrommel umgeladen. In der Trockentrommel wird das restliche an den Textilien anhaftende Lösemittel verdampft und anschließend in bekannter Weise kondensiert. Dabei erfolgt das Beladen und Entladen der Reinigung- und Trockentronmeln sowie das Umladen zwischen beiden Trommeln manuell. Die Bedienung derartiger Maschinen ist daher nicht nur personalaufwendig, es müssen in Umladebereich auch Absaugeinrichtungen für die Lösemitteldämpfe vorgesehen werden, um die maximale Arbeitsplatzkonzentration auf den vorgeschriebenen Werten zu halten.

In der GB-A-14 71 980 ist eine Reinigungsvorrichtung bekannt, bei der die Waschtrommel um die Schwenkachse 15 durch einen pneumatischen Zylinder sowohl nach hinten zum Beladen als auch nach vorn zum Entleeren in die Trockentrommel schwenkbar ist. Wesentliche Unterschiede zum Anmeldungsgegenstand ergeben sich bei der bekannten Vorrichtung aus der Lagerung der Trockentrommel, die auf Schienen durch einen Pneumatikzylinder in Richtung auf die Waschtrommel verschiebbar ist und dabei derart von einem schrägen rampenförmigen Teil der Schiene abläuft, daß sie nach hinten gekippt und dabei derartig zu der nach vorne gekippten Waschtrommel ausgerichtet wird, daß sich diese über ein zwischengeschaltetes Führungsblech in die Trockentrommel entleeren läßt. Die bekannte Vorrichtung ist aufgrund der verfahrbaren Lagerung der Trockentrommel und die durch diese bedingten Schienenanordnungen kompliziert und aufwendig. Weiterhin hat die bekannte Vorrichtung einen größeren Raumbedarf.

Aufgabe der Erfindung ist es daher, eine Trockenreinigungsvorrichtung der bekannten Art zu schaffen, die einen geringeren Raumbedarf hat und bei der sich die Umladeverschwenkung der Wasch- und Trockentrommeln bei einfacher Handhabung mit einem geringeren konstruktiven Aufwand erreichen läßt.

Diese Aufgabe wird erfindungsgemäß durch die Merkmale gelöst, die in dem kennzeichnenden Teil des Patentanspruchs 1 angegeben sind.

Der Raumbedarf der erfindungsgemäßen Vorrichtung ist gegenüber der bekannten dadurch verringert, daß auf ein Verfahren der Trockentrommel bei der Unladeverschwenkung verzichtet wird. Dies wird dadurch erreicht, daß das auf einer erhöhten Fläche des Gehäuses gelagerte Waschtrommelgehäuse um eine bodenseitig angeordnete Achse schwenkbar ist, so daß die Trommeln mur durch entsprechendes Kippen in ihre miteinander fluchtende Stellung gebracht werden können.

Die Handhabung der Vorrichtung wird dadurch vereinfacht, daß auf besondere Verriegelungen verzichtet werden kann, weil die Druckmittel-Kolben-Zylinder-Einheiten in der Normalstellung die jeweiligen Schwenkachsen in ihren Lagern fixieren.

Ein Ausführungsbeispiel der Erfindung wird nachstehend anhand der Zeichnung näher erläutert. In dieser zeigt
Fig. 1 eine schematische Seitenansicht der Trockenreinigungsvorrichtung mit in ihre Beladestellung gekippter Waschtrommel
Fig. 2 feine schematische Seitenansicht der Trockenreinigungsvorrichtung nach Fig. 1 mit in ihren Betriebsstellungen befindlichen Wasch-und Trockentrommeln,
Fig. 3 eine schematische Seitenansicht der Trockenreinigungsvorrichtung mit in ihre Entladestellung gekippter Trockentrommel und
Fig. 4 eine schematische Darstellung der Trockenreinigungsvorrichtung mit in ihre Umladestellungen gekippten Wasch- und Trockentrommeln.

Das Gehäuse 1 der Trockentrommel 2 ist um das unterhalb der Entladetür 5 befindliche Gelenk 3 schwenkbar auf dem Grundrahmen 4 des Gestells gelagert. Auf der dem Gelenk gegenüberliegenden Seite ist das Gehäuse 1 auf einem auf dem Grundrahmen 4 befestigten Sockel 6 abgestützt. An dem Sockel 6 ist die Kolbenstange 7 einer Druckmittel-Kolben-Zylinder-Einheit 8 angelenkt, deren Zylinder im Punkt 9 gelenkig mit dem Gehäuse 1 verbunden ist. Über die Druckmittel-Kolben-Zylinder-Einheit 8 läßt sich die Trockentrommel 2 um das Gelenk 3 zum Zwecke des Entladens und Umladens verschwenken. In den aus den Fig. 1 und 2 ersichtlichen Betriebsstellungen spannt die Druckmittel-Kolben-Zylinder Einheit 8 das Gehäuse 1 der Trockentrommel 2 auf das Podest 6 des Grundrahmens 4, so daß dieses fest im Gestell fixiert ist.

Mit dem Grundrahmen 4 ist ein tragendes Gestellteil 10 verbunden auf dessen erhöhter Fläche 11 das Gehäuse 12 der Waschtrommel 13 gelagert ist. Auf den die erhöhte Fläche 11 bildenden Trägern oder Platten sind Sockel 14, 15 befestigt, die mit Ausnehmungen zur Abstützung der an der Unterseite des Gehäuses angeordneten Lagerzapfen 16,17 versehen sind. An den Podesten 14, 15 sind die Kolbenstangen von zwei Druckmittel-Kolben-Zylinder-Einheiten 18,19 schwenkbar gelagert, wobei deren Schenkachsen in der aus Fig. 2 ersichtlichen Betriebsstellung der Waschtrommel mit den Lagerzapfen 16,17 des Gehäuses 12 fluchten. Die Zylinder der Druckmittel-Kolben-Zylinder-Einheiten 18,19 sind in den aus Fig. 1 ersichtlich punkten 20, 21 mit dem Gehäuse 12 schwenkbar verbunden.

Das Waschtrommelgehäuse 12 ist auf seiner der Trockentrommel 2 zugewandten Seite mit einer Tür 22 zum Befüllen und Umladen versehen.

Mit dem Trockentrommelgehäuse 1 ist eine Rutsche 23 verbunden, die aus ihrer in Fig. 1 zurückgeschobenen Bereitschaftsstellung in die aus Fig. 4 ersichtliche Betriebsstellung zwischen den im ihre Umladestellung geschwenkten Trommeln gefahren werden kann. Zum Umladen wird die Beladetür 24 des Gehäuses 1 geöffnet.

Zum Beladen der Trockenreinigungsvorrichtung wird zunächst das Waschtrommelgehäuse in der aus Fig. 1 ersichtlichen Weise nach links um den Gelenkzaplen 17 durch die Druckmittel-Kolben-Zylinder-Einheit 18 geschwenkt und die Tür 22 geöffnet. Die zu reinigende Ware wird durch eine auf einer Deckenschiene laufenden Hängebahn 25 in der Weise zugeführt, daß sich die untere Entleerungsöffnung der Transportbehälter 26 oberhalb der Einfüllöffnung der Waschtrommel 13 befindet. Die Transportbehälter 26 bestehen aus Säcken, die oben und unter offen sind und an ihrem unteren Ende durch eine Klemmvorrichtung geschlossen werden können. Erst im Moment des Entladens in die Waschtrommel 13 wird die Klemmvorrichtung durch eine mechanische Spreizeinrichtung, die beisielsweise durch einen Druckluftzylinder betätigt werden kann, geöffnet. durch die bodenseitige Öffnung des Transportbehälters kann die Beladung der Waschtrommel 13 automatisch vorgenommen werden.

Die Öffnungseinrichtung des Transportbehälters 13 besteht aus den gelenkig miteinander verbundenen Gestängen 27, 28, die durch eine Zugfeder 29 beispielsweise in ihre aus Fig. 4 ersichtliche Schließstellung bewegt werden. Zum Öffnen der Transportbehälter wird das gemeinsame Gelenk 30 der Gestänge 27, 28 durch einen Hydraulikzylinder nach unten bewegt. Nach automatischer Öffnung des Transportbehälters 26 fallen die Textilien aus diesem in die Waschtrommel 13, die mit erhöhter Drehzahl rotiert. Diese Erhöhung der Drehzahl beim Einfüllvorgang ist erforderlich, um im Bereich der Trommelmitte genügend freien Raum zu erhalten, in den die Ware fallen kann. Andernfalls würde sich in der Trommelmitte ein Berg aufbauen, so daß die Ware nicht mehr von der Trommel aufgenommen werden könnte. Nach dem Beladen der Reinigungstrommel 13 wird die Beladetür 22 durch nicht dargestellte Einrichtungen automatisch geschlossen. Die Druckmittel-Kolben-Zylinder-Einheit 18 schwenkt sodann das Waschtrommelghäuse in die aus Fig. 2 ersichtliche Betriebsstellung.

In Fig. 2 ist das Waschtrommelgehäuse 12 und das Trockentrommelgehäuse 1 in ihren Betriebszuständen gezeigt. Während in der Waschtrommel 13 die eingefüllten Textilien gereinigt werden, erfolgt in der Trockentrommel 2 die Trocknung der im vorhergehenden Waschvorgang gereinigten Ware. An der Hängebahn befinden sich bereits weitere Vorratsbehällter 26 mit zu reinigenden Textilien in Wartestellung.

In der aus Fig. 2 ersichtlichen Betriebsstellung halten die Druckmittel-Kolben-Zylinder-Einheiten 18, 19 das Waschtrommelgehäuse fest auf der oberen Gestellplatte bzw. den Trägern, während das Trockentrommelgehäuse 1 durch die Druckmittel-Kolben-Zylinder-Einheit 8 auf dem Grundrahmen 4 fixiert ist.

Am Ende des Trockenvorgangs wird die Trockentrommel 2 nach Kippen des Trockentrommelgehäuses 1 in der aus Fig. 3 ersichtlichen Weise und Öffnen der Entladetür 5 entleert, wobei die gereinigte Ware zweckmäßigerweise auf ein nicht dargestelltes Transportband fällt, das diese automatisch abtransportiert. Unter die Entladeöffnung des Trockentrommelgehäuses 1 können auch Aufnahmebehälter gestellt werden.

Da die Reinigungszeit etwa der Trockenzeit entspricht, wird während des Entladens der Trockentrommel 2 die Wachtrommel 13 bereits in ihre aus den Fig. 3 und 4 ersichtliche Umladestellung geschwenkt. Hierzu verschwenkt die Kolben-Zylinder-Einheit 19 das Waschtrommelgehäuse 13 um den Gelenkzapfen 16. Während des Schwenkvorgangs hält der Hydraulikzylinder 18 den Lagerzapfen 16 in seinem Kipplager fest. Das Kipplager kann statt aus einem Lagerzapfen auch aus einem Wälzlager bestehen.

Nachdem der Entladevorgang abgeschlossen und die Entladetür 5 wieder geschlossen ist, werden die Beladetür 24 des Trockentrommelgehäuses und die Tür 22 des Waschtrommelgehäuses geöffnet. Gleichzeitig wird auch die Rutsche 23 in ihre Betriebsstellung bewegt, so daß die Umfüllung erfolgen kann. Zweckmäßigerweise ist die Rutsche 23 mit der Beladetür 24 verbunden, so daß diese die Rutsche bei ihrer Öffnung mitnimmt.

Beim Befüllen der Trockentrommel 2 dreht sich diese mit erhöhter Drehzahl, so daß sich beim Eintreten der Textilien diese sofort an dem Umfang der Trommel anlegen können und der mittlere Bereich der Trommel zum Einfüllen frei bleibt. Die Waschtrommel dreht sich mit Reinigungsdrehzahl und fördert die Textilien durch ihre Schräglage von unten nach oben und nach vorne, so daß diese über die Rutsche 23 in die Trockentrommel gelangen.

Anschließend wird das Trockentrommelgehäuse 1 in seine Betriebsstellung und das Waschtrommelgehäuse 12 in seine aus Fig. 1 ersichtliche Befüllstellung verschwenkt. Die Vorgänge wiederholen sich sodann entsprechend.

Sämtliche Belade-, Umfüll- und Entladevorgänge können automatisch durchgeführt werden, so daß mit unangenehmen Arbeiten beschäftigtes Personal eingespart und die Leistung erhöht werden kann.

## Patentansprüche

1. Trockenreinigungsvorrichtung mit je einer Waschtrommel (13) und je einer Trockentrommel (2), deren Gehäuse (1, 12) durch Druckmittel-Kolben-Zylinder-Einheiten (8, 18, 19) in Gestellen (4, 10) um zueinander parallele, quer zu den Trommelachsen verlaufende Achsen (3,16,17) schwenkbar und von denen die Waschtrommel (13) derart oberhalb der Trockentrommel (2) angeordnet ist, daß beim Umladen die Achsen der um einen spitzen Winkel geschwenkten Trommeln (2, 13) in etwa miteinander fluchten, wobei zwischen der Ladeöffnung (22) im Gehäuse (12) der Waschtrommel (13) und der gegenüberliegenden Füllöffnung im Gehäuse (1) der Trockentrommel (2) eine diese Öffnungen verbindende Führungseinrichtung (23) angeordnet ist, dadurch gekennzeichnet, daß die Gehäuse (1, 12) um bodenseitig angeordnete Achsen (3,16,17) schwenkbar in ihren Gestellen (4, 10) gelagert sind, daß das Waschtrommelgehäuse (12) um im Abstand voneinander angeordnete parallele Achsen (16, 17) gegensinnig schwenkbar ist, daß die Schwenkachsen der Druckmittel-Kolben-Zylinder-Einheiten (18, 19) für das Waschtrommelgehäuse (12) mit deren gelenkigen Verbindungen (14, 15) mit dem Gestell (10) mit den Schwenkachsen (16, 17) des Waschtrommelgehäuses (12) fluchten und daß die Druckmittel-Kolben-Zylinder-Einheiten (18, 19) in der Normalstellung beide Schwenkachsen und in der Schwenkstellung die jeweilige Schwenkachse in ihren Lagern im Gestell fixieren.

2. Trockenreinigungsvorrichtung nach Anspruch 1, dadurch gekennzeichnet, daß unterhalb der Entleeröffnung (5) des Trockentrommelgehäuses ein Bandförderer o.dgl. angeordnet ist.

## Claims

1. A drycleaning apparatus comprising in each set a washing drum (13) and a drying drum (2), the housings (1, 12) for which are pivotally movable by fluid-operable piston-cylinder units (8,18,19) in frames (4, 10) about parallel axes (3, 16, 17), which are transverse to the axes of the drums, wherein the washing drum (13) is disposed above the drying drum (2) in such a manner that during a transfer the axes of the drums (2, 13), which have been pivotally moved through an acute angle, are approximately aligned with each other, guiding means (23) are arranged between the charging opening (22) formed in the housing (12) for the washing drum (13) and the filling opening, which is formed in the housing (1) for the drying drum (2) and disposed opposite to said charging opening, and said guiding means connect said openings, characterized in that the housings (1,12) are pivoted in their frames (4, 10) on pivots (3, 16, 17) arranged at the bottom, the housing (12) for the washing drum is pivotally movable in mutually opposite senses about spaced apart parallel pivots (16, 17), the pivots for the fluid-operable piston-cylinder units (18, 19) for the housing (12) for the washing drum and the hinges (14, 15) connecting said piston-cylinder units to the frame (10) are aligned with the pivots (16,17) of the housing (12) for the washing drum, and the fluid-operable piston-cylinder units (18,19) in their normal position rotatably hold both pivots in position in their bearings in the frame and in the pivotally moved position rotatably hold the respective pivot in position in its bearing in the frame.

2. A drycleaning apparatus according to claim 1, characterized in that a belt conveyor or the like is provided below the discharge opening (5) of the housing of the drying drum.

## Revendications

1. Dispositif de nettoyage à sec comportant un tambour de laveuse (13) et un tambour de séchage (2) dont les cages (1, 12) peuvent être pivotées par des unités piston/cylindre actionnées par fluide (8, 18, 19) dans des bâtis (4, 10) autour d'axes (3, 16, 17) réciproquement parallèles et disposés transversalement par rapport aux axes de tambour, et dont le tambour de laveuse (13) est disposé au-dessus du tambour de séchoir (2) de manière à ce que lors du transbordement les axes des tambours (2,13) basculés autour d'un angle aigu sont à peu près alignés l'un sur l'autre, un dispositif de guidage (23) étant disposé entre l'ouverture de chargement (22) dans la cage (12) du tambour de laveuse (13) et l'ouverture de remplissage opposée dans la cage (1) du tambour de séchoir (2) pour raccorder ces ouvertures, caractérisé en ce que les cages (1, 12) sont logées dans leur bâti (4, 10) de manière à pouvoir pivoter autour des axes (3, 16, 17) disposés du côté du fond, que la cage du tambour de laveuse (12) peut être pivotée à contre-sens autour d'axes (16,17) parallèles et espacés, que les axes de pivotement des unités piston/cylindre actionnées par fluide (18,19) pour la cage du tambour de laveuse (12) et leurs raccordements articulés (14, 15) avec le bâti (10) sont alignés sur les axes de pivotement (16,17) de la cage du tambour de laveuse (12) et que les unités piston/cylindre actionnées par fluide (18,19), dans la position normale, fixent de manière à permettre le pivotement les deux axes de pivotement, et dans la position pivotée, un des axes de pivotement dans ses paliers dans le bâti.

2. Dispositif de nettoyage à sec selon revendication 1 caractérisé en ce qu'au-dessous de l'ouverture de vidange (5) de la cage du tambour de séchoir une bande transporteuse ou un dispositif semblable est installé.
